# EUROPÄISCHE PATENTSCHRIFT

(11) **EP 0 085 905 B1**
(45) Veröffentlichungstag und Bekanntmachung des Hinweises auf die Patenterteilung: **29.07.1987**
(21) Anmeldenummer: 83100756.2
(22) Anmeldetag: 27.01.1983
(51) Int. Cl.: E04B 1/99, E04B 2/74, A63J 5/04

(54) **Mobiles, freistehendes Wandelement und Verwendung desselben**
Mobile free-standing wall unit and its use
Elément de mur mobile indépendant et son usage

(30) Priorität: 09.02.1982 CH 794/82
(43) Veröffentlichungstag der Anmeldung: 17.08.1983
(73) Patentinhaber: Max Eberhard AG Bühnenbau Weesen, CH-8753 Mollis (CH)
(72) Erfinder: Eberhard, Max, CH-8872 Weesen (CH)
(74) Vertreter: Blum, Rudolf Emil Ernst

## Beschreibung

Die Erfindung betrifft ein mobiles, freistehendes Wandelement, insbesondere zur Bildung akustisch günstiger Bühnenrückwände, mit einem Fussgestell und mindestens einem darauf angeordneten ersten Wandteil, wobei das Fussgestell als Wagen ausgebildet und zum Stapeln mehrerer solcher Wandelemente derart angeordnet ist, dass ein entsprechendes Fussgestell eines weiteren Wandelementes darin einschiebbar ist, wobei das Fussgestell zwei seitliche, trapezförmig zusammenlaufende Seitenstreben aufweist, welche an der schmalen Seite mittels einer ersten Querstrebe verbunden sind.

Ein solches Wandelement ist insbesondere in der US-PS 3 630 309 gezeigt. Dieses weist einen am Fussgestell angeordneten aufklappbaren Rahmen auf, an welchem mehrere Wandteile aufgehängt sind. Dies zieht nach sich, dass die Wandteile gewichtsmässig beschränkt und damit akustisch weniger wirksam sind. Zudem können die Wandteile wegen der rückseitigen Aufhängungen und des Fussgestells nur einseitig benützt werden, was deren Einsatzbereich beschränkt.

Es stellt sich erfindungsgemäss die Aufgabe, ein Wandelement der genannten Art so auszugestalten, dass es sich für den Einsatz von schweren, akustisch wirksamen Wandteilen eignet und zudem die beidseitige Verwendung solcher Wandteile zulässt.

Dies wird erfindungsgemäss durch ein nach Anspruch 1 ausgestaltetes Wandelement erreicht.

Die Halterung und Abstützung des Wandteils auf einer nach oben versetzten Querstrebe gestattet es, auf eine Aufhängung der bekannten Art zu verzichten, ohne dass die Stapelbarkeit beeinträchtigt wird. Damit können beide Seiten des Wandteils von Aufhängungen und dergleichen frei bleiben und stehen als Sichtflächen zur Verfügung. Die drehbare Lagerung der Wandteile gestattet es, wahlweise eine dieser Seiten als Sichtfläche einzusetzen.

Eine vorteilhafte Ausführungsform weist für das nahtfreie Zusammenfügen der einzelnen Wandelemente seitlich je eine Nut bzw. einen Kamm auf.

Im folgenden wird ein Ausführungsbeispiel des Erfindungsgegenstandes anhand der beiliegenden Zeichnungen näher erläutert.

Es zeigen:
Fig. 1 und 2 je eine Draufsicht auf ein bevorzugtes Ausführungsbeispiel der Erfindung mit drehbarem Wandteil, und
Fig. 3 eine perspecktivische Ansicht einer bevorzugten Verwendungsart der Wandelemente.

Wie Fig. 1 zeigt, weist das Wandelement im wesentlichen ein Fussgestell 1 und einen Wandteil 2 auf. Das Fussgestell 1 ist trapezförmig ausgebildet und besteht aus zwei gleichlangen Seitenstreben 3 und einer Querstrebe 4 auf der schmalen Seite.

Ferner weist das Fussgestell 1 drei Schwenkrollen 6 auf, die im Bereich der Wandverankerung bzw. an der Querstrebe angeordnet sind:

Aus Stabilitätsgründen kann das Fussgestell 1 mit einem Gewicht belastet sein.

Der Wandteil 2 ist auf dem Fussgestell 1 drehbar angeordnet. Das Fussgestell besitzt hierbei eine zweite, nach oben versetzte Querstrebe 12, auf dem ein massiver Drehzapfen 13 angeordnet ist, worin das Wandelement drehbar gelagert und mittels einer Arretierung (nicht gezeigt) festlegbar ist.

Die Wandteile selbst weisen zwei im Abstand voneinander in einem Aluminiumrahmen 14 gehaltene Wandplatten 15 auf, welche mit unterschiedlichen Oberflächen, z.B. auf einer Seite schaltreflektierend und auf der anderen Seite schallabsorbierend versehen sein können. Durch Spiel der Wandplatten im Rahmen wird ein Verziehen des Wandteils durch Wärmeeinfluss vermieden. Jeweils neben den Schwenkrollen 6 sind höhenverstellbare Standfüsse 16 angeordnet. Seitlich weist der Wandteil 2 im Rahmen 14 angeordnete Nut- und Kammleisten auf, die vorzugsweise als Gummiprofile ausgebildet sind und ein optisch sowie akustisch nahtfreies Zusammenfügen der Wandelemente gestatten.

In Fig. 1 sind zwei Wandelemente kurz vor dem endgültigen Zusammenfügen gezeigt, um eine ebene Wand zu bilden. Die Wandelemente können dabei auch gegeneinander abgewickelt werden (vgl. Fig. 3).

Fig. 2 zeigt eine Serie gestapelter Wandelemente. Der vordere Teil des Fussgestells kann dabei unter der nach oben versetzten Querstrebe hindurchgeschoben werden.

In Fig. 3 schliesslich ist perspektivisch dargestellt, in welcher Weise die vorstehend beschriebenen Wandelemente unter anderem einsetzbar sind. Seitlich der Bühnentiefe sind mehrere Wandelemente 2 zueinander abgewinkelt aufgestellt, um einerseits als seitliche Blenden und zugleich als akustische Reflektoren zu dienen. Die Wandelemente können auch als Dekorationselemente, wie etwa im Bereich der Rückwand 17 ersichtlich, eingesetzt werden. Die vorderen Elemente schliesslich dienen zugleich als Stützelemente für eine Vorhang- bzw. Beleuchtungsschiene 18. Zu diesem Zweck können sie an ihrer Oberseite mit entsprechenden Befestigungsmitteln versehen sein.

Das mobile, freistehende Wandelement gemäss der Erfindung erlaubt dank seiner Bauweise vielseitige Einsatzmöglichkeiten bei der Einrichtung von Bühnen. Die Ausbildung des Wandteils als tragender Teil gestattet die Ver-. wendung relativ schwerer, d.h. akustisch wirksamer Bauteile und erlaubt es, das Wandelement zu Stützzwecken einzusetzen.

## Patentansprüche

1. Mobiles, freistehendes Wandelement, insbesondere zur Bildung akustisch günstiger Bühnenrückwände, mit einem Fussgestell (1) und mindestens einem darauf angeordneten ersten Wandteil (2), wobei das Fussgestell als Wagen ausgebildet und zum Stapeln mehrerer solcher Wandelemente derart angeordnet ist, dass ein entsprechendes Fussgestell eines weiteren Wandelements darin einschiebbar ist, wobei das Fussgestell (1) zwei seitliche, trapezförmig zusammenlaufende Seitenstreben (3) aufweist, welche an der schmalen Seite mittels einer ersten Querstrebe (4) verbunden sind, dadurch gekennzeichnet, dass die Seitenstreben mittels einer nach oben versetzten, zweiten Querstrebe (12) verbunden sind, die den Wandteil (2) trägt, welcher um seine Hochachse drehbar auf dieser Querstrebe gelagert ist, derart, dass der Wandteil beidseitig verwendbar ist.

2. Mobiles, freistehendes Wandelement nach Anspruch 1, dadurch gekennzeichnet, dass im Bereich der ersten Querstrebe (4) sowie der entgegengesetzten Enden der Seitenstreben (3) Schwenkrollen (6) angeordnet sind, wobei neben den Schwenkrollen (6) höhenverstellbare Standfüsse (16) vorgesehen sind.

3. Mobiles, freistehendes Wandelement nach einem der vorangehenden Ansprüche, das als Teil einer Akustikwand einsetzbar ist, dadurch gekennzeichnet, dass seitlich am Wandteil (2) über dessen Höhe verlaufende Schwenkflügel angeordnet sind.

4. Mobiles, freistehendes Wandelement nach einem der vorangehenden Ansprüche, dadurch gekennzeichnet, dass der Wandteil (2) aus zwei im Abstand voneinander in einem Rahmen (14) befestigten Wandplatten (15) aufgebaut ist.

5. Mobiles, freistehendes Wandelement nach Anspruch 4, dadurch gekennzeichnet, dass in den Seitenteilen des Rahmens (14) je Kamm und Nut zum nahtfreien Zusammenfügen der Wandelemente vorgesehen sind.

6. Verwendung des Wandelementes nach einem der vorangehenden Ansprüche als Stützelement, wobei zwischen mindestens zwei Wandelementen Träger (18) für Bühneneinrichtungen anbringbar sind.

## Revendications

1. Elément de paroi mobile autoporteur, en particulier pour former des parois arrière pour scènes de théâtre favorables au point de vue acoustique, comportant un bâti de pied (1) et au moins une première portion de paroi (2) disposée sur ce bâti, étant précisé que le bâti de pied est conçu sous la forme d'un chariot et que, pour permettre l'empilage de plusieurs de ces éléments de paroi, il est disposé de façon telle que l'on peut y enfiler un bâti de pied correspondant d'un autre élément de paroi, étant précisé que le bâti de pied (1) présente deux barres latérales (3) qui convergent en forme de trapèze et qui sont reliées au petit côté au moyen d'une première barre transversale (4), caractérisé en ce que les barres latérales sont réunies au moyen d'une seconde barre transversale (12) qui est décalée vers le haut et qui porte la portion de paroi (2), qui est portée sur cette barre transversale, avec possibilité de tourner autour de son axe vertical de façon telle que la portion de paroi peut s'utiliser des deux côtés.

2. Elément de paroi mobile autoporteur selon la revendication 1, caractérisé en ce que des roulettes pivotantes (6) sont disposées dans la zone de la première barre transversale (4) ainsi qu'à l'extrémité opposée des barres latérales (3), des pieds supports (16), réglables en hauteur, étant prévus à côté des roulettes pivotantes (6).

3. Elément de barreau mobile autoporteur selon l'une des revendications précédentes, utilisable comme portion d'une paroi acoustique, caractérisé en ce que des ailes pivotantes sont disposées sur le côté de la portion de paroi (2) et s'étendent sur toute sa hauteur.

4. Elément de paroi mobile autoporteur selon l'une des revendications précédentes, caractérisé en ce que la portion de paroi (2) est constitué de deux panneaux de paroi (15) fixés dans un cadre (14) à distance l'un de l'autre.

5. Elément de paroi mobile autoporteur selon la revendication 4, caractérisé en ce que dans les parties latérales du cadre (14) sont respectivement prévues une rainure et une languette pour assembler les éléments de paroi sans créer de joint.

6. Usage de l'élément de paroi selon l'une des revendications précédentes, comme élément d'appui, des supports (18) pouvant être rapportés entre au moins deux éléments de paroi pour des dispositifs de scène de théâtre.

## Claims

1. Mobile, free-standing wall unit, especially suited for forming acoustic stage backwalls, having a pedestal (1) and at least a wall portion (2) mounted on it, wherein the pedestal is shaped as a carriage and arranged for piling a plurality of such wall units, so that a respective pedestal of a further wall unit can be inserted therein, said pedestal (1) having two side bars (3) converging in trapezoidal shape and being connected by means of a first transverse bar (4) at the narrow end, characterized in that the side bars are connected by means of an upwardly displaced second transverse bar (12) carrying the wall portion (2), which is mounted to be pivotable along its vertical axis on said transverse bar, so that the wall portion can be used on either side.

2. Mobile, free-standing wall unit according to claim 1, characterized in that swivel caster wheels (6) are arranged in the area of the first transverse bar (4) and of the opposite ends of the side bars (3), wherein support feet (16) adjustable in height are arranged beside the swivel caster wheels (6).

3. Mobile, free-standing wall unit according to one of the preceding claims, which is suited as a part of an acoustic wall, characterized in that at the side of the wall portion (2) pivotable wings are arranged extending over its height.

4. Mobile, free-standing wall unit according to one of the preceding claims, characterized in that the wall portion (2) consists of two wall panels (15) mounted in spaced relation within a frame (14).

5. Mobile, free-standing wall unit according to claim 4, characterized in that the side portions of the frame (14) are provided with slot and feather, respectively for combining the wall units joint- lessly.

6. Use of the wall unit according to one of the preceding claims as support element, wherein between at least two wall units supporting beams (18) for stage facilities are mountable.
